# EUROPÄISCHE PATENTSCHRIFT

(11) **EP 0 961 090 B1**
(45) Veröffentlichungstag und Bekanntmachung des Hinweises auf die Patenterteilung: **29.09.2004**
(21) Anmeldenummer: 99108910.3
(22) Anmeldetag: 05.05.1999
(51) Int. Cl.: F25B 1/00, F04B 39/02, F25B 31/00

(54) **Verbund(kälte)anlage und Verfahren zum Betreiben einer Verbund(kälte)anlage**
Compound refrigerating installation and method for operating a compound refrigerating installation
Installation frigorifique combinée et procédé pour faire fonctionner une installation frigorifique combinée

(30) Priorität: 26.05.1998 DE 19823525
(43) Veröffentlichungstag der Anmeldung: 01.12.1999
(73) Patentinhaber: Linde Kältetechnik GmbH & Co.KG, 50999 Köln (DE)
(72) Erfinder: Rüter, Jürgen Dipl.-Ing., 53359 Rheinbach (DE); Wüller, Karl Dipl.-Ing., 41540 Dormagen (DE)
(74) Vertreter: Zahn, Christoph

(56) Entgegenhaltungen:
- EP-A- 0 403 239
- EP-A- 0 597 597
- EP-A- 0 607 101
- WO-A-96/21802
- WO-A-97/43585
- US-A- 3 621 670
- US-A- 3 633 377
- US-A- 5 209 076
- US-A- 5 327 997

## Beschreibung

Die Erfindung betrifft ein Verfahren zum Betreiben einer Verbund(kälte)anlage mit wenigstens zwei parallel geschalteten Verdichtern.

Unter dem Begriff "Verbund(kälte)anlage" sei eine wie im folgenden beschriebene Verbundkälteanlage sowie Verbundanlagen, die der Verdichtung beliebiger Medien für andere Zwecke dienen, zu verstehen.

Dokument EP-A-06 07 101 offenbart eine solche Anlage.

Bei Verbund(kälte)anlagen stellt die betriebssichere Ölversorgung der Verdichter, die in einem gemeinsamen (Kältemittel)Kreislauf arbeiten, oftmals ein Problem dar. Zur Gewährleistung einer betriebssicheren Ölversorgung werden bisher unterschiedliche Ölstandsreguliersysteme, wie beispielsweise Ölspiegelregulatoren, verwendet. Diese unterliegen jedoch einem Verschleiß und erfordern bei anderen Systemen Einstellarbeiten am Ölsystem während der Inbetriebnahme.

Aufgabe der vorliegenden Erfindung ist es, ein gattungsgemäßes Verfahren zum Betreiben einer Verbund(kälte)anlage anzugeben, bei dem die erwähnten Nachteile weitestgehend vermieden werden.

Das erfindungsgemäße Verfahren zum Betreiben einer Verbund(kälte)anlage mit wenigstens zwei parallel geschalteten Verdichtern zeichnet sich dadurch aus, dass ein Abschalten der Verdichter nur dann erfolgt, wenn alle über wenigstens eine Ölausgleichsleitung miteinander verbundenen Verdichter in Betrieb sind, wobei das Abschalten der Verdichter erfolgt, bevor die zulässige Mindestölmenge innerhalb eines Verdichters erreicht ist.

Prinzipiell kann ein Abschalten der Verdichter zum Zwecke des Ölausgleiches auch dann erfolgen, wenn nicht alle über wenigstens eine Ölausgleichsleitung miteinander verbundenen Verdichter in Betrieb sind. Jedoch ist ein Abschalten der Verdichter in diesem Fall nicht zwingend erforderlich, da es bereits während des Betriebs zu einem Ölausgleich zwischen den in Betrieb und den außer Betrieb befindlichen Verdichtern kommt.

Der Ölausgleich erfolgt zwischen den einzelnen Verdichtem bzw. zwischen den Verdichtem, zwischen denen das in der Ölausgleichsleitung vorgesehene Absperrorgan geöffnet ist, während der Stillstände aller Verdichter. Während dieser Zeit kommt es in den Ölreservoirs der parallel geschalteten Verdichter zu einem Druckausgleich, der dazu führt, dass sich in den Ölreservoirs gleiche Ölstände einstellen.

Die Betriebszeiten der Verdichter bis zu ihrem Abschalten sind hierbei so zu wählen, dass der minimal zulässige Ölstand innerhalb der Verdichter aufgrund der zwangsläufig während des Verdichterbetriebes auftretenden Ölverlagerung noch nicht unterschritten wird. Die Stillstandsphasen der Verdichter müssen zeitlich so bemessen sein, dass ein ausreichender Ölausgleich zwischen den Verdichtem gewährleistet werden kann und eine wesentliche Beeinträchtigung der Kälteversorgung durch die Verdichter der erfindungsgemäßen Verbund(kälte)anlage vermieden wird.

Das erfindungsgemäße Verfahren zum Betreiben einer Verbund(kälte)anlage erfordert gegenüber dem Stand der Technik einen geringeren konstruktiven Aufwand. Dies führt zu Investitions- und Betriebskosteneinsparungen. Da weitestgehend auf die Verwendung mechanisch bewegter Bauteile verzichtet werden kann, wird die Betriebssicherheit des erfindungsgemäßen Verfahrens zum Betreiben einer Verbund(kälte)anlage erhöht. Die Erfindung ermöglicht zudem das Kombinieren von gleichen und ungleichen Verdichtern.

## Patentansprüche

1. Verfahren zum Betreiben einer Verbundanlage sowie einer Verbundkälteanlage mit wenigstens zwei parallel geschalteten Verdichtem, **dadurch gekennzeichnet, dass** ein Abschalten der Verdichter nur dann erfolgt, wenn alle über wenigstens eine Ölausgleichsleitung miteinander verbundenen Verdichter in Betrieb sind, wobei das Abschalten der Verdichter erfolgt, bevor die zulässige Mindestölmenge innerhalb eines Verdichters erreicht ist.

## Claims

1. Method for operating a compound installation and a compound refrigerating installation with at least two compressors connected in parallel, **characterized in that** the compressors are switched off only when all the compressors connected to one another via at least one oil compensation line are in operation, with the compressors being switched off before the permissible minimum oil quantity within a compressor is reached.

## Revendications

1. Procédé pour faire fonctionner une installation combinée ainsi qu'une installation frigorifique combinée comprenant au moins deux compresseurs montés en parallèle, **caractérisé en ce qu'**un arrêt des compresseurs n'a lieu que lorsque tous les compresseurs connectés les uns aux autres par le biais d'au moins une conduite de compensation d'huile fonctionnent, l'arrêt des compresseurs s'effectuant avant que la quantité d'huile minimale admissible à l'intérieur d'un compresseur soit atteinte.
